# EUROPÄISCHE PATENTSCHRIFT

(11) **EP 1 461 169 B1**
(45) Veröffentlichungstag und Bekanntmachung des Hinweises auf die Patenterteilung: **21.01.2009**
(21) Anmeldenummer: 02750952.0
(22) Anmeldetag: 18.05.2002
(51) Int. Cl.: B21D 11/08, B21D 9/05

(54) **VORRICHTUNG ZUM BIEGEN VON PROFILEN**
DEVICE FOR BENDING PROFILES
DISPOSITIF POUR PLIER DES PROFILES

(30) Priorität: 21.05.2001 DE 10124801
(43) Veröffentlichungstag der Anmeldung: 29.09.2004
(73) Patentinhaber: SCHÜLE, Peter, D-72285 Pfalzgrafenweiler (DE)
(72) Erfinder: SCHÜLE, Peter, D-72285 Pfalzgrafenweiler (DE)
(74) Vertreter: Kohler Schmid Möbus
(86) Internationale Anmeldenummer: PCT/EP2002/005523
(87) Internationale Veröffentlichungsnummer: WO 2002/094469

(56) Entgegenhaltungen:
- DE-A- 1 806 592
- DE-C- 689 018
- US-A- 2 901 930

## Beschreibung

Die Erfindung betrifft eine Vorrichtung zum Biegen von Profilen mit einer Profilwand, die Wandquerschnittsbereiche mit unterschiedlichem Abstand von der Achse der auszuführenden Biegung aufweist, umfassend ein Biegewerkzeug mit wenigstens einem der Außenseite der Profilwand zugeordneten Druckelement, wobei das Biegewerkzeug wenigstens ein zumindest einem Druckelement zugeordnetes Gegendruckelement aufweist, und wobei wenigstens ein Druckelement und wenigstens ein diesem zugeordnetes Gegendruckelement unter Quetschen zumindest eines bezogen auf die Achse der Biegung außenliegenden Wandquerschnittsbereichs der Profilwand in deren Querschnittsrichtung relativ zueinander bewegbar sind.

Eine derartige Biegevorrichtung ist durch die US-A 2901930 sowie die DE 689 018C bekannt geworden.

Zum Biegen von Profilen sind verschiedene Biegevorrichtungen bekannt, bei denen in das Werkstück eine über der Dehngrenze des Werkstoffes liegende Kraft eingeleitet wird, die dann durch die Gestaltfestigkeit der Werkstücke eine partielle Streckung des Werkstückes auf der Außenseite und eine Stauchung auf der Innenseite und somit eine Biegung bewirkt. Diesen Biegeverfahren sind durch die Gestaltfestigkeit Grenzen gesetzt, da beim Überschreiten der Gestaltfestigkeit ein Reißen, Eindellen oder Ausknicken des Materials die Folge sind. Gleichzeitig ist die Anzahl der Freiheitsgrade beschränkt. Maschinen, die dieses Verfahren insbesondere bei Rohren anwenden, sind als Dornbiegemaschinen, Biegepressen und Mehrrollenbiegemaschinen bekannt. Dabei erlauben die Dornbiegemaschinen und Biegepressen nur Biegungen, deren Radien von den Werkzeugformen vorbestimmt sind. Mehrrollenmaschinen ermöglichen variable Radien mit wendelförmigem Verlauf, jedoch ist hier ein relativ großes Radius-/Rohrdurchmesserverhältnis (5 bis 10) erforderlich.

Beim Abrollstreckbiegen bzw. Rundbiegen erfolgt die formgebundene Gestalterzeugung durch Rotation einer Kernrolle bei gleichzeitiger Biegemomentenerzeugung durch Andruck des Profils an die Kernrolle. Beim Abrollstreckbiegen erfolgt eine zusätzliche Überlagerung einer axialen Zugspannung.

Aus der DE 689 018 C ist eine Biegemaschine bekannt, bei der ein mit einem schlagerzeugenden Gegenstand (z.B. Presslufthammer) zusammenwirkendes Werkzeug zum Krümmen durch Treiben von Profilschienen verwendet wird. Einem Amboss sind zwei oder mehrere bewegliche Hämmer zugeordnet, welche unter dem Einfluss der schlagerzeugenden Vorrichtung stehen und jeweils in Folge ihrer Formgebung und Abstandsbildung gegenüber dem dem Schienenprofil entsprechend ausgebildeten Amboss auf je zwei angrenzende Schenkel des schienenprofils derart einwirken, dass die Schiene eine Streckung entsprechend der gewünschten Krümmung erfährt.

Der vorliegenden Erfindung liegt die Aufgabe zugrunde, eine Biegevorrichtung zu schaffen, die bei der Biegung von Profilen auf axiale Zugspannungen verzichtet und die Biegung von beliebigen Formen zulässt.

Diese Aufgabe wird durch die Vorrichtung mit allen Merkmalen nach Anspruch 1 gelöst. Die erfindungsgemäße Vorrichtung hat damit Vorteil, dass Profile in ein und derselben Biegevorrichtung mit unterschiedlichen Biegungsradien hergestellt werden können. Ein dem zu biegenden Profil angepasstes Gegendruckelement, wie ein Dorn wird an Innenwandungen des zu biegenden Profils lagefixiert und derart angeordnet, dass das Gegendruckelement einem Druckelement gegenüberliegt, das in unterschiedlicher Beabstandung zum Gegendruckelement diesem zugestellt werden kann. Eine Zustellung kann auch vom Gegendruckelement zum Druckelement erfolgen, und zwar immer so, dass zwischen dem Druckelement und dem Gegendruckelement ein Spalt verbleibt, durch den das zu biegende Profil hindurchtransportiert wird. Bei dem Transport durch den Spalt wird das Profil bzw. ein Profilabschnitt stark gequetscht, bis sich die gewünschte Biegung einstellt. Durch das Quetschen wird die Profilwand an der gequetschten Stelle oder über einen Längenabschnitt am Profil dünner und an dem dem gequetschten Profilabschnitt gegenüberliegenden Profil-abschnitt kann das Profil gestaucht werden. Während eines Biegevorganges kann das zu biegende Profil noch verdreht werden, so dass auch die Biegerichtung des zu biegenden Profils beeinflusst werden kann.

Erfindungsgemäß wird das zur Biegung vorgesehene Profil durch eine radial gerichtete Krafteinleitung auf das Profil in verschiedenen Wandquerschnittsbereichen unterschiedlich stark gequetscht, so dass am Profil eine Biegung durch Materialdehnung und Materialstauchung entsteht. Die Kraft kann über eine Walze oder eine Rolle gegen ein am Profil angebrachtes Gegendruckelement aufgebracht werden und das Material des Profils zwischen Walze bzw. Rolle und Gegendruckelement wird in einem vorgegebenen Ausmaß über den Umfang oder die Kontur des Profils gesehen unterschiedlich stark gequetscht. Während eines Biegevorganges kann das zu biegende Profil je nach Bedarf abschnittsweise oder kontinuierlich in axialer Richtung des Profils gesehen mehr oder weniger stark und/oder schrittweise oder mit unterschiedlicher Geschwindigkeit kontinuierlich durch die erfindungsgemäße Biegevorrichtung geschoben werden.

Beim Biegen mittels der erfindungsgemäßen Biegevorrichtung wird bei einem Profil die die Außenabmessung bildende Wand zwischen zwei Werkzeugen abschnittsweise durch Vorschub des zu biegenden Werkstückes (Profil) gestaucht, d.h. gequetscht. Damit wird die zur Biegung benötigte Streckung durch Stauchung (Quetschung) der Wandung auf einer Seite des Werkstückes bewirkt. Das Material wird in radialer Richtung gestaucht (gequetscht) und bewirkt demzufolge eine Dehnung in axialer Richtung, so dass bei einem Profil eine Biegung eintritt. Auf der gegenüberliegenden Seite, beispielsweise einer Rohrwand, kann infolgedessen ebenfalls eine Stauchung in axialer Richtung des zu biegenden Profils eintreten. Bei diesem Verfahren kann der Grad der Biegung relativ genau durch die entsprechende Krafteinwirkung eingestellt werden, wobei gegenüber dem Stand der Technik keine Schlagbewegungen aufgebracht werden müssen und die Gefahr der Überdehnung vermieden wird. Druckelemente und Gegendruckelemente werden einander so nahe wie gewünscht zugestellt und durch den vorgegebenen Spaltquerschnitt kann die Biegung wie gewünscht bewirkt werden. Während eines Biegevorganges können das oder die Druck- und Gegendruckelemente in radialer Richtung so bewegt werden, dass sich die Spaltgröße und/oder die Spaltform ändert. Infolgedessen ist auch die Materialoberfläche in einem optisch besseren Zustand, und es werden keine zusätzlichen werkzeuge wie beispielsweise Faltenglätter benötigt, um die Oberfläche auch in einem optisch guten Zustand zu halten. Durch Drehen des zu biegenden Profils und anschließendem Stauchen können beliebige Biegeformen hergestellt werden. Durch die Einstellung des Vorschubs und damit der Größe der Abschnitte ist ebenfalls auf einfache Weise die Biegung, d.h. das Biegeausmaß bzw. die Biegerichtung, beeinflußbar. Der Vorschub ist dabei nicht nur intermittierend, sondern kann auch kontinuierlich erfolgen. Qualitativ hochwertigere Oberflächen werden bei zu biegenden Profilen dann erreicht, wenn die Krafteinleitung quer über eine obere und/oder eine untere Rolle erfolgt. Um dem Profil beliebige Formen geben zu können, können verschiedene Biegungen dadurch erreicht werden, dass gemäß einer bevorzugten Ausführungsform die Krafteinleitung über die Rollenfläche unterschiedlich ist. Durch die einseitige Stauchung (Quetschung) des Profils, beispielsweise auf der Oberseite, erfolgt nur in einem Randbereich die Stauchung (Quetschung) des Materials und damit die Längenänderung in diesem Bereich, so dass eine entsprechende Krümmung des Profils bewirkt werden kann.

Eine entsprechend ausgestaltete Vorrichtung eines Ausführungsbeispiels weist eine Matrize zur Führung des zu verbiegenden Materials auf, wobei eine die Kraft einleitende Rolle oder Walze an der Matrize seitlich in Richtung Werkstück bewegbar ist. Desweiteren ist ein in das werkstück einlegbare (eingeschobener) Dorn vorgesehen, gegen den die Rolle oder walze verfahrbar (vorgegebene Zustellung) ist, um das Werkstückmaterial zwischen dem Dorn und der Rolle oder Walze zu stauchen (quetschen) und zu einer Streckung in axialer Richtung zu veranlassen.

Eine Vorrichtung zum Biegen von Profilen weist mindestens eine Rolle, Walze als krafteinleitendes Werkzeug auf. Die Kraftbeaufschlagung der Rollenoberfläche kann dabei unterschiedlich sein.

In bevorzugten verschiedenen Ausführungsformen der erfindungsgemäßen Biegevorrichtung ist das mindestens eine Druckelement als eine bewegbare Rolle oder bewegbare Rollen und das Gegendruckelement als der oder den Rollen gegenüberliegender Dorn ausgebildet, der zumindest abschnittsweise am Innenumfang des Hohlprofils anliegend positionierbar ist.

Erfindungsgemäß ist der Spalt in Größe und/oder Querschnittsform verstellbar. Durch eine unterschiedliche Zustellung des oder der Druckelemente zu dem oder den Gegendruckelementen lassen sich beliebige Spaltformen und Größen einstellen, die unterschiedlichste Quetschungen an den durch den Spalt hindurchgeführten Profilwandabschnitten bewirken können. Biegeradien in einem weiten Bereich und auch unterschiedlichste Biegeformen lassen sich erzeugern.

Das zu biegende Profil kann durch den Spalt hindurchgeschoben und/oder hindurchgezogen werden. Dies hat den Vorteil, dass je nach Profilgröße, Materialstärke des zu biegenden Profils und/oder Profilkontur unterschiedlichste Transportweisen gewählt werden können, um das zu biegende Profil durch den von Druck- und Gegendruckelementen begrenzten spalt hindurchzuführen Es versteht sich, dass auch das Biegewerkzeug (Druck- und Gegendruckelemente) gegenüber dem zu biegenden Profil bewegt, axialverfahren werden können, um die gewünschte Biegung am zu biegenden Profil zu erreichen.

Die Druckelemente können als Rollen und/oder Walzen ausgebildet sein und als Gegendruckelemente bieten sich Dornformen an. Die Gegendruckelemente liegen an innenliegenden Wandquerschnittsbereichen der zu biegenden Profilwand an, und es versteht sich, dass die Außenkonturen der Druckelemente und der Gegendruckelemente an die zu biegende Profilform angepasst sind.

In weiterer Ausgestaltung der erfindungsgemäßen Biegevorrichtung sind eine oder mehrere Rollen parallel zum axialen Verlauf des zu biegenden Profils oder mit einer Rollendrehachse quer zum axialen Verlauf des zu biegenden Profils verlaufend drehbar gelagert.

Die eine oder mehrere Rollen sind über ihre Erstreckung quer zum axialen Verlauf des zu biegenden Profils unterschiedlich stark druckbeaufschlagbar, so dass mit dieser Druckeinstellung unterschiedliche Biegerichtungen an einem zu biegenden Profil erzeugt werden können.

Weiterhin kann die Biegerichtung eines zu biegenden Profils dadurch beeinflusst werden, dass das Profil in der Biegerichtung über Haltemittel, wie ein Spannfutter, während eines Biegevorgangs ortsfest gehalten, axial verschoben und/ oder um eine Achse des Profils gedreht wird.

In einer bevorzugten Ausgestaltung der erfindungsgemäßen Biegevorrichtung weist die Biegevorrichtung ein ortsfestes Profil-Führungsgehäuse auf. Um das Profil-Führungsgehäuse herum ist eine Exzentereinheit drehbar angeordnet und unabhängig von der Exzentereinheit ist an der Exzentereinheit das oder die Druckelemente drehbar gelagert angeordnet.

Das oder die Druckelemente können in ihrer Zuordnung zum Profil-Führungsgehäuse unabhängig von der Exzentereinheit verstellbar sein. Die Exzentereinheit kann aus einem ersten und einem zweiten im Querschnitt gesehen übereinander angeordneten kreisförmigen relativ zueinander verdrehbaren Rohren gebildet sein. Die kreisförmigen Rohre sind in einer Ausführungsform in jeder Verdrehstellung fixierbar.

Das oder die Druckelemente können bei einer weiteren Ausgestaltung der erfindungsgemäßen Biegevorrichtung über eine oder mehrere Keilstangen oder einen oder mehrere Konushülsen in ihrer Zuordnung zum Profil-Führungsgehäuse verstellbar sein.

Sind die Druckelemente um das Profil-Führungsgehäuse rotierbar angeordnet, so kann die Materialquetschung über den Umfang eines Profils gesehen relativ gleichmäßig erfolgen.

Vorteilhaft ist es auch, wenn die Exzentereinheit hydraulisch oder über ein Getriebe verstellbar ist.

Mit der erfindungsgemäßen Vorrichtung lassen sich Profile mit beliebigen Querschnittsformen und auch in Umfangsrichtung geschlossene Profile, wie kreisförmige Rohre, mit unterschiedlichsten Biegungsradien und Biegungen der Profile in unterschiedliche Richtungen in hoher Form- und Wiederholgenauigkeit herstellen. Risse und unkontrollierte Verformungen an den zu biegenden Profilen werden vermieden. Der räumliche Verlauf der Biegung eines Profils wird von den Biegewerkzeugen nur minimal begrenzt, so dass beliebige Formen mit ein und derselben Biegevorrichtung am zu biegenden Profil hergestellt werden können.

Die einzelnen Figuren der Zeichnung zeigen Funktionsprinzipien und eine Ausführungsform der erfindungsgemäßen Biegevorrichtung stark schematisiert. Die einzelnen gezeichneten Merkmale sind nicht maßstäblich zu verstehen. Merkmale der erfindungsgemäßen Biegevorrichtung sind so dargestellt, dass ihr erfindungsgemäßer Aufbau deutlich gezeigt werden kann.

Es zeigt:
- Fig. 1: das Biegeprinzip einer nicht erfindungsgemäßen Biegevorrichtung im Längsschnitt;
- Fig. 2: einen Schnitt gemäß II-II von Fig. 1;
- Fig. 3: das Prinzip einer erfindungsgemäßen Biegevorrichtung im Längsschnitt mit als Rollen ausgebildeten Druckelementen;
- Fig. 4: einen Schnitt IV-IV gemäß Fig. 3;
- Fig. 5: ein erfindungsgemäßes Biegeprinzip im Längsschnitt mit Rollen als Druckelemente und einem Dorn als Gegendruckelement;
- Fig. 6: eine Ansicht VI-VI von Fig. 5;
- Fig. 7: ein nicht erfindungsgemäßes Biegeprinzip in Seitenansicht mit einem zu biegenden H-Profil;
- Fig. 8: eine Ansicht VIII-VIII von Fig. 7;
- Fig. 9: ein nicht erfindungsgemäßes Biegeprinzip in Seitenansicht mit Rollen/Walzen als Druck- und Gegendruckelement;
- Fig. 10: eine Ansicht X-X von Fig. 9;
- Fig. 11: nicht erfindungsgemäßes Biegeprinzip in Vorderansicht mit einem zu biegenden U-Profil;
- Fig. 12: eine Seitenansicht einer Ausführungsform einer erfindungsgemäßen Biegevorrichtung;
- Fig. 13: einen Längsschnitt durch ein Biegewerkzeug der Biegevorrichtung von Fig. 12;
- Fig. 14: eine Detailansicht von Druckelementen einer erfindungsgemäßen Biegevorrichtung im Längsschnitt;
- Fig. 15: eine Ansicht XV-XV gemäß Fig. 14;
- Fig.16: eine Detailansicht von Druckelementen einer erfindungsgemäßen Biegevorrichtung mit Konushülsen;
- Fig. 17: eine Ansicht XVII-XVII von Fig. 16;
- Fig. 18: einen weiteren Schnitt durch ein erfindungsgemäßes Biegewerkzeug einer Biegevorrichtung im Bereich der Druckelemente;
- Fig. 19a: eine Prinzipdarstellung von einer Exzentereinheit einer erfindungsgemäßen Biegevorrichtung in neutraler Stellung; und
- Fig. 19b: eine Prinzipdarstellung einer Exzentereinheit einer erfindungsgemäßen Biegevorrichtung in Ausnutzung der maximalen Exzentrizität.

Fig. 1 zeigt mit 10 ein Biegeprinzip für eine nicht, erfindungsgemäße Biegevorrichtung mit einer Matritze 11, durch die ein kreisförmiges Rohr 12 hindurchgeschoben werden kann. Die Matritze 11 hält und stabilisiert das Rohr 12 in seiner Ausrichtung. Die Matritze 11 ist ortsfest angeordnet. In dem Rohr 12 ist ein Dorn 13 angeordnet, der sich an den Innenumfang des Rohrs 12 anlegt und im Durchmesser so groß ist, wie der freie Rohrdurchmesser des Rohres 12. Der Dorn 13 ist mit einer Dornstange 14 fest verbunden, über die der Dorn 13 lagefixiert wird und während eines Biegeprozesses unverrückbar im Rohr 12 angeordnet ist. Das Rohr 12 lässt sich in Pfeilrichtung 15 durch die Matritze 11 und über den Dorn 13 hinweg verschieben. Ein in Pfeilrichtungen 16 beweglicher Stempel 17 ist am Ende der Matritze 11 so angeordnet, dass er bei einem Druck auf das Rohr 12 ebenfalls auf den Dorn 13 drückt, der ein zum Stempel 17 ausgebildeter Gegenlager bildet. Der Stempel 17 umfasst in der Ausführungsform von Fig. 1 den halben Rohraußenumfang Der Stempel 17 kann so stark auf die Rohraußenumfangsfläche gedrückt werden, dass das Rohr 12 im Bereich des Stempels 17 gequetscht und somit gelängt wird. Dadurch entsteht eine Biegung am Rohr 12. Es versteht sich, dass das Rohr 12 mit mehreren um den Umfang des Rohres 12 angeordneten beweglichen Stempeln gequetscht werden kann. Ist das Rohr 12 nicht kreisförmig im Querschnitt ausgebildet, so können bewegliche Stempel zum Einsatz kommen, die unterschiedliche Außenumfangsflächen des Rohres abdecken, und auch die Querschnittsform eines Dornes ist immer an den Innenumfang eines zu biegenden Rohres angepasst, so dass der Dorn ein effektives Gegenlager zu den beweglichen Stempeln bilden kann.

Das Rohr von Fig. 1, in dessen Innerem ein axial verschiebbarer Dorn 13 angeordnet ist, wird durch eine Stauchung (Quetschung) in radialer Richtung und anschließende Dehnung in axialer Richtung einer Rohrwand zwischen dem beweglichen Stempel 17 und dem Dorn 13 bearbeitet. Die Matritze 11 dient der Führung und als Gegenlager unterhalt des Stempels 17, um die von dem Stempel 17 aufgebrachte Kraft aufzunehmen. Durch axialen abschnittsweisen Vorschub des Rohres 12 kann das Rohr 12 in der entsprechenden gewünschten orm gebogen werden. Gegebenenfalls kann hier auch noch ein Faltenglätter zusätzlich eingesetzt werden. Durch die entsprechende Krafteinleitung wird die gewünschte Biegung bestimmt.

Fig. 2 zeigt die Anordnung des Biegeprinzips 10 aus der Fig. 1 in einer Ansicht II-II. Das Rohr 12 wird lagestabil in der Matritze 11 gehalten, und die Durchmesserform des Rohres 12 wird durch die vollkommene Ausfüllung des freien Rohrdurchmessers auch dann gewährleistet, wenn der Stempel 17 in Pfeilrichtungen 16 so stark auf den Außenumfang des Rohres 12 gedrückt wird, dass das Rohr 12 im Bereich der Berührungsanlage des Stempels 17 am Rohraußenumfang gequetscht wird. Der Stempel 17 umschließt das Rohr 12 im Wesentlichen bis zur Hälfte des Umfangs, und über diesen Bereich bewirkt der Stempel eine Stauchung Quetschung in radialer Richtung und eine Dehnung des Rohres 12 in axialer Richtung. Die dem Stempel 17 gegenüberliegende Umfangsfläche des zu biegenden Rohres 12 liegt in der Matritze 11.

Fig. 3 zeigt eine Ausgestaltungsform eines erfindungsgemäßen Biegeprinzips 20. Eine Matritze 21 führt ein zu biegendes kreisförmiges Rohr 22 auch unter Krafteinleitung achestabil, und ein im Rohr 22 angeordneter Dorn 23, der über eine Dornstange 24 ortsfest fixierbar ist, gewährleistet, dass auch unter Krafteinwirkung auf den Außenumfang des Rohres 22 dessen ursprünglicher Rohrdurchmesser bzw. Rohrform nicht verändert wird.
Das kreisförmige Rohr 22 kann kontinuierlich in Pfeilrichtung 25 durch die Matritze 21 zur Biegung des Rohres 22 hindurchgeschoben werden. In Pfeilrichtung 26 drehen sich auf dem Außenumfang des Rohres 22 Rollen 27, die an die Außenkontur des Rohres 22 angepasst sind. Die Rollen 27 können über ihre Rollenflächen 28 unterschiedlich stark auf den Außenumfang des Rohres 22 drücken und damit unter Quetschung das kreisförmige Rohr 22 biegen.

Fig. 4 zeigt das in Fig. 3 dargestellte Biegeprinzip in der Ansicht IV-IV. Das Rohr 22 ist über den Dorn 23 in seiner Form stabilisiert, und auf den Außenumfang des Rohres 22 drücken die Rollen 27 über ihre Rollenflächen 28 unterschiedlich stark, so dass eine gewünschte Biegung am Rohr 22 erzeugt werden kann. Die Rollen 27 können unterschiedlich stark aufeinander zu verschoben werden und sich in jeder Zuordnung in Pfeilrichtung 26 drehen. In der fig. 4 ist strichpunktiert noch die Drehachse der Rollen 27 eingezeichnet. Es ist auch möglich, die Drehachse der Rollen 27 aus der in der Figur gezeigten Lage zu kippen, damit die für die Quetschung eines Hohlprofils notwendige Kraft unterschiedlich stark über die Rollenfläche gesehen auf das zu biegende Hohlprofil eingeleitet werden kann.

Fig. 5 zeigt ein erfindungsgemäßes Biegeprinzip 30 mit einer ortsfest angeordneten Matrize 31 und einem in der Matrize 31 geführten Rohr 32, das einen kreisförmigen Querschnitt aufweist. In dem Rohr 32 ist ein Dorn 33 angeordnet, der über eine Dornstange 34 in eine zum Biegen des Rohres 32 geeignete Position geschoben wird. Das zu biegende Rohr 32 durchläuft in Pfeilrichtung 35 die Matrize 31 und über Pfeilrichtung 36 sind Rollen 37 als Druckelemente der Rohraußenwandung so zugestellt, dass bei einem Hindurchschieben des Rohres 32 durch die Matrize 31 und bei positionierter Lage des Dorns 33, das Rohr 32 auf der Außenumfangsfläche gequetscht wird. Die Rollen 37 sind in einem Rollenträger 38 gelagert, der sich um das zu biegende Rohr 32 drehen kann.

Fig. 6 zeigt eine Ansicht VI-VI aus Fig. 5, wobei der Rollenträger 38 die Rollen 37 verdeckt. Im Inneren des Rohres 32 ist der Dorn 33 so angeordnet, dass er den gesamten Hohlraum des Rohres 32 ausfüllt und so ein effektives Gegenlager und Gegendruckelement zu den Druckelementen, hier Rollen 37, bilden kann. Die Rollen 37 werden in Pfeilrichtung 36 auf den Dorn 33 soweit zugestellt, dass nur noch ein Spalt zwischen dem Dorn 33 und den Rollen 37 verbleibt, der bei einem Hindurchführen des Rohres 32 durch den Spalt die gewünschte Quetschung und damit die gewünschte Biegung hervorruft.

Fig. 7 zeigt ein weiteres nicht erfindungsgemäßes Biegeprinzip 40 in Seitenansicht. In einer Matrize 41 ist ein zu biegendes H-Profil 42 verschieblich geführt und an den Seiteninnenwandungen und an dem Steg des zu biegenden H-Profils 42 sind beidseitig Backen 43 angelegt, die die Gegendruckelemente bilden. In Pfeilrichtung 45 wird das zu biegende H-Profil 42 durch die Matrize 41 hindurchgeführt, und unter Zustellung in Pfeilrichtung 46 von Rollen 47 werden die Außenflächen des zu biegenden H-Profils 42 gequetscht. Für die in der Figur dargestellte Quetschung ist die obere Rolle 47 näher den Backen 43 zugestellt als die untere Rolle 47. Während des Biegevorganges erfolgt keine Zustellungsveränderung.

In Fig. 8 ist eine Ansicht VIII-VIII von Fig. 7 gezeigt, und die Transportrichtung des zu biegenden H-Profils 42 durch die Biegevorrichtung erfolgt aus der Zeichenebene heraus. Die Backen 43 stabilisieren beidseitig das zu biegende H-Profil 42 und über die Rollen 47, die auch als Walzen ausgebildet sein können, wird die Biegung des H-Profils 42 ausgelöst. Über die Pfeile 46 ist die Zustellung der Rollen 47 zu den Backen 43 angedeutet.

In den Fig. 7 und 8 ist das Biegeprinzip unter Verwendung eines H-Profils 42 mit einer oberen Rolle 47 als krafteinleitendes Werkzeug und einer unteren Rolle 47 als Gegenlager und/oder ebenfalls als krafteinleitendes Werkzeug gezeigt. Die Führung des H-Profils 42 erfolgt über die Backen 43, die ebenfalls ein Gegenlager für die Rollen 47 bilden. Seitlich des H-Profils 42 sind, wie in der Fig. 8 noch besser ersichtlich, Backen 43 vorgesehen, zwischen denen und den Rollen 47 die Stauchung des Materials erfolgt. Die Einleitung der für die Quetschung des H-Profils 42 benötigte Kraft erfolgt über die Rollen 47, wobei die Krafteinleitung über die Rollenfläche gesehen verschieden sein kann. Wird die Krafteinleitung über die Rollenfläche unterschiedlich auf das zu biegende H-Profil 42 eingeleitet, so kann beispielsweise eine seitliche Krümmung aus der Zeichenebene der Fig. 7 heraus durchgeführt werden. Eine Krümmung des zu biegende H-Profils 42, wie in Fig. 7 gezeigt, erfolgt durch eine gleichmäßige Krafteinleitung über die Rollenflächen der Rollen 47 auf das H-Profil 42.

Fig. 9 zeigt ein weiteres nicht erfindungsgemäßes Biegeprinzip 50 in Seitenansicht mit einem zu biegenden H-Profil 52. Als Gegendruckelemente werden Rollen/Walzen 53 eingesetzt und das zu biegende H-Profil 52 wird in Pfeilrichtung 55 während eines Biegevorganges transportiert. Mit Pfeilen 56 ist die Zustellung der Druckelemente, hier Rollen/Walzen 57, angedeutet, mit der die Walzen 57 auf die Außenfläche des zu biegenden H-Profils 52 drücken. Während eines Biegevorganges des H-Profils 52 drehen sich sowohl die Walzen 53 wie auch die Walzen 57. Mit Pfeilen 56' ist die Zustellungsrichtung der Walzen 53 (Gegendruckelemente) zur Innenwandung des H-Profils 52 gezeigt.

Fig. 10 zeigt eine Ansicht X-X von Fig. 9, bei der das zu biegende H-Profil 52 beim Durchlaufen eines Biegeprozesses aus der Zeichenebene herausgeführt wird. Die Walzen 57 drükken in Pfeilrichtung 56 auf die Außenflächen des zu biegenden H-Profils 52 und die Walzen 53 bilden das Gegendruckelement und können ebenfalls unterschiedlich stark in Pfeilrichtung 56' an Innenwandungen des zu biegenden H-Profils 52 angepresst werden. Das Biegeprinzip 50 aus den Fig. 9 und 10 ist besonders für den kontinuierlichen Vorschub aufgrund des mit der Verwendung von Rollen verminderte erschleißes während eines Biegeprozesses vorteilhaft. Es versteht sich, dass nicht zwingend vier Walzen 53 als Gegendruckelemente eingesetzt werden müssen, und eine Biegung ist auch bei einfacheren H-Profilen 52 mit dünnen Wandstärken dann möglich, wenn nur eine Walze 57 für den Eingesetzt wird.

Fig. 11. zeigt ein nicht erfindungsgemäßes Biegeprinzip 60 für ein zu biegendes U-Profil 62, bei dem als Gegendruckelement eine Walze 63 oder ein Amboss eingesetzt wird. Zum Biegen des U-Profils 62 läuft das zu biegende U-Profil 62 über die walze 63 oder über den Amboss, beispielsweise aus der Zeichenebene heraus und über eine gewünschte Zustellung in Pfeilrichtung 66 von Walzen 67 bzw. Rollen kann die gewünschte Biegung am U-Profil 62 durchgeführt werden. Die Walzen 67 können über ihre Rollenfläche gesehen unterschiedlich stark druckbelastet werden, so dass verschiedenste Biegeformen mit dem erfindungsgemäßen Biegeprinzip 60 möglich sind.

Fig. 12 zeigt eine erfindungsgemäße Biegevorrichtung 70 in Seitenansicht mit einem Biegewerkzeug 71 zur Biegung von kreisförmigen Rohren 72. In das kreisförmige Rohr 72 ist in Längsrichtung des Rohres 72 sein Dorn eingeschoben, dessen Dornstange 74 an der Biegevorrichtung 70 in einer gewünschtten Stellung lagefixierbar ist. Das Rohr 72 kann in Pfeilrichtung 75 durch das Biegewerkzeug 71 hindurchgeschoben werden. Über einen Antriebsriemen 76, der mit einem Drehantriebsmotor 77 für das Biegewerkzeug 71 verbunden ist, kann das Biegewerkzeug 71 um das kreisförmige Roher 72 rotieren. Mit 78 ist eine Verstellvorrichtung für eine Exzentereinheit der Biegevorrichtung 70 eingezeichnet, mit der das Biegewerkzeug 71 mit seiner Rotationsachse aus der Längsachse des kreisförmigen Rohres 72 herausverschoben werden kann. In einer neutralen Stellung der Biegevorrichtung 70 ist die Rotationsachse des Biegewerkzeuges 71 mit der des zu biegenden Rohres 72 deckungsgleich. Wird die Rotationsachse - zur Längsachse des Rohres 72 verschoben, so drückt das Biegewerkzeug 71 unterschiedlich stark auf Wandquerschnittsbereiche der Profilwand des zu biegenden Rohres 72. Über ein Spannfutter 79 wird das zu biegende Rohr 72 in der Biegevorrichtung 70 gehalten, und über eine Rohrvorschubeinheit 80 kann das zu biegende Rohr 72 durch das Biegewerkzeug 71 hindurchgeschoben werden. Das Spannfutter 79 kann bei Bedarf ebenfalls gedreht werden, so dass mit einer Drehung des Rohres 72 über das Spannfutter 79 unterschiedliche Biegerichtungen des zu biegenden Rohres 72 erreicht werden können.

Fig. 13 zeigt einen Ausschnitt von der erfindungsgemäßen Biegevorrichtung mit dem Biegewerkzeug 71 im Schnitt. Das zu biegende Rohr 72 durchläuft ein Profil-Führungsgehäuse 81, 82, in dem das zu biegende Rohr 72 lagestabil verschieblich geführt ist. Im Innern wird das zu biegende Rohr 72 durch einen Dorn 73 stabilisiert, der über die Dornstange 74 während eines Biegeprozesses in einer gewünschten Position ortsfest gehalten ist. Auf dem ortsfesten Profil-Führungsgehäuse 81, 82 ist die Exzentereinheit angeordnet, die zu dem Profil-Führungsgehäuse 81, 82 verdrehbar ist. Die Exzentereinheit ist aus einem ersten und einem zweiten Rohr 83, 84 gebildet, die jeweils, über ihren Umfang gesehen, unterschiedliche Wandstärken aufweisen. Die Rohre 83, 84 können gegeneinander mehr oder weniger stark verdreht werden, so dass das auf der Exzentereinheit drehbar gelagerte Biegewerkzeug 71 mehr oder weniger stark aus der Längsachse des Rohres 72 herausverschoben werden kann. Werden die Rohre 83, 84 gegeneinander verdreht, so die Achsen der Exzentereinheit und des zu biegenden kreisförmigen Rohres 72 nicht mehr deckungsgleich, und das auf der Exzentereinheit rotierbar gelagerte Biegewerkzeug 71 rotiert exzentrisch um die Längsachse des zu biegenden Rohres 72. Die Lagerung des Biegewerkzeuges 71 auf dem zweiten Rohr 84 der Exzentereinheit ist in der Fig. mit dem Bezugszeichen 85 angedeutet.

In dem Biegewerkzeug 71, das während eines Biegeprozesses um die Exzentereinheit, bestehend aus dem ersten und zweiten Rohr 83, 84, rotiert, sind als Druckelemente Rollen 86 ausgebildet, die in Achsen 87 drehbar gelagert sind. Die Rollen 86 drücken über ihre Rollenflächen 88 auf die Außenumfangsfläche des zu biegenden Rohres 72. Rotiert das Biegewerkzeug 71 um das zu biegende Rohr 72, so quetschen die Rollen 86 in unterschiedlichen Wandquerschnittsbereichen das zu biegende Rohr 72 unterschiedlich stark, so dass aus dieser Krafteinleitung eine Biegung des Rohres 72 erfolgt. In unterschiedlichen Wandabschnittsbereichen wird zu biegende Rohr 72 unterschiedlich stark gelängt gestaucht.

Unabhängig von der Exzentereinheit, die durch das erste und zweite Rohr 83, 84 gebildet wird, können die Rollen 86 über eine oder mehrere Keilstangen 89 in ihrer Zustellung auf das zu biegende Rohr 72 verschoben werden. Die Rollen 86 sind in einem Rollengehäuse 90 gelagert, das im Gehäuse des Biegewerkzeuges 71 verschieblich gelagert ist. Werden die Keilstangen 89 in Pfeilrichtung 91 verschoben, so verkleinert sich der Durchmesser einer Rollenumlaufbahn für die Rollen 86, und der Druck auf das zu biegende kreisförmiges Rohr 72 wird erhöht. Ebenfalls kann der Druck, den die Rollen 86 auf die Außenumfangsfläche des zu biegenden kreisförmigen Rohres 72 ausüben, dadurch verringert werden, dass man die Keilstangen 89 entgegen der Pfeilrichtung 91 zurückverschiebt.

Mit der in Fig. 12 gezeigten Biegevorrichtung lassen sich die auf ein zu biegendes kreisförmiges Rohr 72 einwirkenden Kräfte sowohl über eine geeignete Verstellung der Exzentereinheit wie auch durch die Verstellung der Rollen 86 zueinander unabhängig voneinander vorgeben.

Fig. 14 zeigt in einer vereinfachten Darstellung im Schnitt nochmals eine Verstellung der Rollen 86 Keilstangen 89, die Bestandteil des Biegewerkzeuges 71 sind. Das Profil-Führungsgehäuse 81, 82 ist in der Fig. angedeutet, es führt das zu biegende Rohr 72 bei seiner durch die Biegevorrichtung. Der Dorn 73, gehalten über Dornstange 74, stützt einerseits die Profil-Kontur und dient andererseits als Gegenlager für die Rollen 86, die die Druckelement bilden. Die Rollen 86 sind in einem Rollengehäuse 90 drehbar gelagert, das innerhalb des Gehäuses des Biegewerkzeuges 71 über die Keilstangen 89 verschieblich ist. Das Biegewerkzeug rotiert in der in Fig. 7 dargestellten Form exzentrisch um die Längsachse des zu biegenden Rohres 72 und quetscht im oberen Bereich das zu biegende Rohr 72 als im unteren Bereich. Dies ist mit einer Profilwandquerschnittsverdünnung in der Fig. 14 angedeutet. Das zu biegende Rohr 72 wird in Pfeilrichtung 75 durch die Biegievorrichtung geschoben.

Fig. 15 zeigt eine Ansicht XV-XV von Fig. 14. Das zu biegende Rohr 72 ist im Innern von dem Dorn 73 ausgefüllt, und auf die Außenumfangsflächen drücken Rollen 86 auf den Außenumfang des Rohres 72..Die Rollen 86 sind drehbar auf Achsen 87 gelagert, die in dem Rollengehäuse 90 angeordnet sind. Das Rollengehäuse 90 lässt sich über Keilscangen 89 verschieben. Das Biegewerkzeug kann in Pfeilrichtung 92 um das zu biegende Rohr 72 rotieren. Die in der Fig. 15 nicht näher beschriebenen Bauteile sind Teile des Biegerkzeuges 71, die die einzelnen Druckelemente, hier Rolle 86, untereinander zusammenhalten und stützen

Fig. 16 zeigt eine weitere Ausführungsform eines Biegewerkzeuges 100, das in einer erfindungsgemäßen Biegevorrichtung eingesetzt werden kann. Ein Profil-Führungsgehause 101 führt ein zu biegendes Rohr 102 lagestabil durch die erfindungsgemäße Biegevorrichtung, und ein Dorn 103 stützt und sichert die Querschnittsform des zu biegenden Rohres 102. Der Dorn 103 wird über die Dornstange 104 gehalten, das zu biegende Rohr 102 kann über den Dorn 103 und über die Dornstange 104 durch das Profil-Führungsgehäuse 101 in Pfeilrichtung 105 geschoben werden. Als Druckelemente sind Rollen 106 vorgesehen und als Gegenlager dient der Dorn 103. Über ein Verschieben der Konushülsen 107 aufeinander zu können die Rollen 106 im Abstand zueinander verstellt werden und über diese Verstellung kann der Druck auf die Außenumfangsfläche eines zu biegenden Rohres 102 erhöht bzw. erniedrigt werden. Die in einem Käfig drehbar gelagerten Rollen 106 werden über das Drehen der Konushülse 107 über Haftreibung angetrieben.

In Fig. 17 ist eine Ansicht. XVII-XVII von Fig. 16 gezeigt. Das zu biegende Rohr 102 ist im Innenraum vollkommen lurch den Dorn 103 ausgefüllt, und gegen den Dorn 103 wird über die Rollen 106 das zu biegende Rohr 102 gequetscht indem das Biegewerkzeug in einer der. Pfeilrichtungen 106 um das zu biegende Rohr 102 rotiert. Die Konusringe 107 erlauben eine unterschiedlich starke Verschiebung der Rollen 106, die in einem Käfig drehbar gelagert sind, in Wichtung der Außenumfangsfläche des zu biegenden Rohres 102.

Fig. 18 zeigt einen anderen Schnitt durch biegewerkzeug, wie es bei der erfindungsgemäßen Biegevorrichtung eingesetzt werden kann. Ein zu biegendes Rohr 112 wird durch einen Dorn 113 stabilisiert, der gleichzeitig ein Gegenlager für die Druckelemente bildet. In einem Rollengehäuse 115 sind Rollen 116 drehbar gelagert, die das zu biegende Rohr 112 bei einer Rotationsdrehung in einer der Pfeilrichtungen 118, über den Umfang des zu biegenden Rohres 112 gesehen, unterschiedlich stark quetschen, so dass das zu biegende Rohr 112 nach einem Biegevorgang unterschiedlich starke Rohrwandungsquerschnitte im Biegebereich aufweist. Über Keilstangen 119 lassen sich die Rollengehäuse 115 innerhalb des Gehäuse eines Biegewerkzeuges verschieben.

Es versteht sich, dass die in den Fign. 13 bis 17 gezeigten Axialzustellungen zu einem zu biegenden Rohr noch zusätzlich von einer Exzentereinheit beeinflusst wird, die ein um ein zu biegendes Rohr rotierendes Biegewerkzeug außermittig um die Rohrlängsachse des zu biegenden Rohres rotieren lassen kann.

In Fig. 19a ist stark schematisiert der Aufbau einer Exzentereinheit 125 gezeigt, wie sie in einer Biegevorrichtung der erfindungsgemäßen Art ausgebildet sein kann. Die Exzentereinheit 125 wird von zwei, im Querschnitt gesehen, exzentrischen Rohren 126, 127 gebildet, die relativ zueinander verdrehbar sind und in jeder Verdrehstellung fixiert werden können. In der Fig. 19a sind die beiden Rohre 126, 127 in einer Null-Stellung gezeigt, d.h., dass die Gesamtwandstärke, im Querschnitt gesehen, über den gesamten Umfang der Exzentereinheit 125 konstant ist. Das heißt, ein auf einer Kreisbahn 129 rotierendes Biegevorrichtung rotiert in einer Null-Stellung mit einer Rotationsachse, die deckungsgleich mit der Längsachse des zu biegenden Rohres ist.

In Fig. 19b ist eine Extremstellung der Exzentereinheit 125 gezeigt. Die Rohre 126, 127 sind maximal, bezogen auf ihre jeweilige Exzentrizität, zueinander verdreht. Das heißt, rotiert ein Biegewerkzeug auf der Kreisbahn 129 um die Exzentereinheit 125, so wird im obersten Punkt der Kreislaufbahn das Biegewerkzeug maximal an die Außenumfangsfläche des zu biegenden Rohres gedrückt, und im Tiefpunkt der Kreisbahn 129 haben die Druckelemente die maximale Distanz (kleinster Anlagedruck) zu der Außenumfangsfläche des zu biegenden Rohres.

Bei einer Vorrichtung zum Biegen eines Rohres 72 wird das Rohr 72 durch ein Biegewerkzeug 71 geführt, das um ein Profil- 81, 82 und um eine Exzentereinheit, gebildet von zwei Rohren 83, 84, rotiert. Rollen 86 dienen als Druckelemente und ein Dorn 73 als Gegenlager, und zwischen den Rollen 86 und dem Dorn 73 wird das durch das Profil-Führungsgehäuse 81, 82 geschobene Rohr 72 an unterschiedlichen Bereichen unterschiedlich stark gequetscht, so dass durch eine Längung und eine Stauchung des Rohres 72 eine Biegung erzeugt wird. Ein Maß für die Größe eines Biegeradiusses an einem zu biegenden Rohr 72 ist die über die Exzentereinheit eingestellte Exzentrizität und/oder eine Axialzustellung der Rollen 86 zum Profil-Führungsgehäuse 81, 82. Mit erfindungsgemäßen Biegewerkzeug 71 lassen sich unterschiedliche Biegungsradien in ein und derselben Biegevorrichtung an einem zu biegenden Rohr 72 ausbilden, indem man die Zustellung, d.h. den Abstand zwischen den Rollen 86 und dem Dorn 73 ändert. Unkontrollierte Risse oder Verformungen treten nicht auf. Der räumliche verkauf der Biegung eines zu biegenden Rohres 72 wird von dem eingesetzten Biegewerkzeug 71 nur minimal begrenzt, so dass beliebige Formen an einem zu biegenden Profil hergestellt werden.

## Patentansprüche

1. Vorrichtung zum Biegen von Profilen (22, 32, 72, 102, 112) mit einer Profilwand, die wandquerschnittsbereiche mit unterschiedlichem Abstand von der Achse der auszuführenden Biegung aufweist umfassend ein Biegewerkzeug mit wenigstens einem Druckelement (27, 37, 86, 106, 116) sowie mit wenigstens. einem einem Druckelement zugeordneten Gegendruckelement (23, 33, 73, 103, 113), wobei wenigstens ein Druckelement (27, 37, 86, 106, 116) und wenigstens ein diesem zugeordnetes Gegendruckelement (23, 33, 73, 103, 113) in einer dem Querschnitt der Profilwand zu geordneten Querschnittsrichtung relativ zueinander bewegbar und unter Aufrechterhaltung eines. Spaltes mit einer Spaltweite einander zugestellt sind, die zumindest in einem Querschnittsbereich, der einem bezogen auf die Achse der Biegung außenliegenden Wandquerschnittsbereich der Profilwand zugeordnet ist, kleiner ist als der zugeordnete Wandquerschnittsbereich des zu biegenden Profils (22, 32, 72, 102, 112), das unter Quetschen und in Profillängsrichtung erfolgendem Längen zumindest des bezogen auf die Achse der Biegung außenliegenden Wandquerschnittsbereichs der Profilwand durch den Spalt hindurch transportierbar ist, wobei ein bezogen auf die Achse der Biegung innenliegender Wandquerschnittsbereich der Profilwand in Querschnittsrichtung unbeaufschlagt bleibt oder beidseitig beaufschlagt und dabei gequetscht und in Profillängsrichtung in einem geringeren Maße gelängt wird als der außenliegende Wandquerschnittsbereich, **dadurch gekennzeichnet, dass** das oder die Druckelemente als der Außenseite der profilwand zugeordnete Rolle(n) und/oder Walze.(n) (27, 37, 86, 106, 116) ausgebildet sind und dass als Gegendruckelement ein Dorn (23, 33, 73, 103, 113) vorgesehen ist, der an der Innenseite der Profilwand anlegbar ist.

2. Vorrichtung nach Anspruch 1, **dadurch gekennzeichnet, dass** der Spalt in Größe und/oder Querschnittsform verstellbar ist.

3. Vorrichtung nach Anspruch 1 oder 2, **dadurch gekennzeichnet, dass** das Profil (22, 32, 72, 102, 112) durch den Spalt hindurchgeschoben und/oder hindurchgezogen wird.

4. Vorrichtung nach einem der Anspruche 1 bis 3, **dadurch gekennzeichnet, dass** die Rolle, Walze oder mehrere Rollen, Walzen (27, 37, 86, 106, 116) parallel zum axialen Verlauf des Profils (22, 32, 72, 102, 112) oder mit einer Rollendrehachse quer zum axialen Verlauf des Profils (22, 32, 72, 102, 112) verlaufend drehbar gelagert

5. Vorrichtung nach Anspruch 4 **dadurch gekennzeichnet, dass** die Rolle(n) und Fodes Walsen (27, 37, 86, 106, 116) und/oder der dorm (23, 33, 73, 103, 113)) über ihre Erstreckung quer zum axialen Verlauf des Profils (22, 32, 72, 102, 112) unterschiedlich stark druckbeaufschlagbar sind.

6. Vorrichtung nach einem der Ansprüche 1 bis 5 d**adurch** gekenntzeichnet, dass das Profil (72) während eines Biegevorgangs über Haltemittel, wie ein Spannfutter (79), ortsfest gehalten, axial verschiebbar und/oder um eine Achse des Profils (72) drehbar ist.

7. Vorrichtung nach einem der Ansprüche 1 bis 6, **dadurch gekennzeichnet, dass** die Vorrichtung zum Biegen ein ortsfestes Profil-Führungsgehäuse (81, 82) und eine das Profil-Führungsgehäuse (81, 82) drehbar umgebende Exzentereinheit (83,84) aufweist, auf der unabhängig von der Exzentereinheit (83,84) drehbar gelagert, die Rolle(n) and oder Walze(n) (86) angeordnet sind.

8. Vorrichtung nach Anspruch 7, **dadurch gekenntzeichnet**, dass die Rolle(n) und/oder Walze(n) (86) in ihrer Zuordnung zum Profil-Führungsgehäuse (81, 82) unabhängig von der Exzentereinheit (83, 84) verstellbar sind.

9. Vorrichtung nach Anspruch 7 oder 8, **dadurch gekennzeichnet, dass** die Exzentereinheit aus einem ersten und einem zweiten Rohr (83, 84) gebildet ist, wobei die Rohre (83, 84) im Querschnitt gesehen übereinander angeordnet und relativ zueinander verdrehbar sind und die Rohre (83, 84) über den Umfang gesehen unterschiedliche Wandstärken aufweisen.

10. Vorrichtung nach Anspruch 9, **dadurch gekennzeichnet, dass** die kreisförmigen. Rohre (83, 84) in jeder Verdrehstellung fixierbar sind.

11. Vorrichtung nach einem der Ansprüche 5 bis 10, **dadurch gekennzeichnet, dass** die Rolle(n) und/oder Walze(n) (86; 106) über eine oder mehrere Keilstangen (89) oder eine oder mehrere Konushülsen (107) in ihrer Zuordnung zum Profil Führungsgehäuse (81, 82, 101) verstellbar sind.

12. vorrichtung nach einem der Ansprüch 1 bis 11, **dadurch gekennzeichnet, dass** die Rolle(n) und/oder Walze(n) (27, 37, 86, 106, 116) um das zu biegenden Profil (22, 32, 72, 102, 112) rotierbar argeordnet sind.

13. Vorrichtung nach einem der Ansprüche 7 bis 12, **dadurch gekennzeichnet, dass** die Exzentereinheit (83, 84) hydraulisch, pneumatisch oder über ein mechanisches Getriebe verstellbar ist,

## Claims

1. Device for bending profiles (22, 32, 72, 102, 112) with a profile wall which has wall cross-sectional areas at a differing distance from the axis of the bend which is to be executed, comprising a bending tool with at least one pressure element (27, 37, 86, 106, 116) and with least one mating pressure element (23, 33, 73, 103, 113) associated with a pressure element, wherein at least one pressure element (27, 37, 86, 106, 116) and at least one mating pressure element (23, 33, 73, 103, 113) associated with the can be moved relative to one another in a cross-sectional direction associated with the cross section of the profile wall and are advanced towards one another while maintaining a gap with a gap width which at least in a cross-sectional area associated with a wall cross-sectional area of the profile wall lying on the outside related to the axis of the bend is smaller than the associated wall cross-sectional area of the profile (22, 32, 72, 102, 112) which is to be bent and can be transported through the gap while at least the wall cross-sectional area of the profile wall lying on the outside related to the axis of the bend is squeezed and lengthened in longitudinal direction of the profile, wherein a wall cross-sectional area of the profile wall lying on the inside related to the axis of the bend remains unpressurised or is pressurised on both sides in the cross-sectional direction and in the process squeezed and lengthened in the longitudinal direction of the profile to a lesser degree than the wall cross-sectional area lying on the outside, **characterised in that** the pressure element or elements is/are formed as (a) roller(s) and or (a) roll(s) (27, 37, 86, 106, 116) associated with the of the profile wall, and that a mandrel (23, 33, 73, 103, 113) is provided as the mating pressure element, which mandrel can be applied to the inside of the profile wall.

2. Device according to Claim 1, **characterised in that** the gap can be adjusted in size and/or cross-sectional shape.

3. Device according to Claim 1 or 2, **characterised in that** the profile (22, 32, 72, 102, 112) is pushed and/or pulled through the gap.

4. Device according to any one of Claims 1, to 3, **characterised in that** the roller, roll or plurality of rollers, rolls (27, 37, 86, 106, 116) is/are rotatably mounted parallel to the axial orientation of the profile (22, 32, 72, 102, 112) or with a roller axis of rotation which is transverse to the axial orientation of the profile (22, 32, 72, 102, 112).

5. Device according to Claim 4, **characterised in that** the roller(s) and/or roll(s) (27, 37, 86, 106, 116) and/or the mandrel (23, 33, 73, 103, 113) can be pressurised to differing degrees over its/their extent transversely to the axial orientation of the profile (22, 32, 72, 102, 112).

6. Device according to any one of Claims 1 to 5, **characterised in that** during a bending operation the profile (72) is held stationary, can be axially displaced and/or about an axis of the profile (72) by way of holding means, such as a chuck (79).

7. Device according to any one of Claims 1 to 6, **characterised in that** the device for bending has a stationary profile guide housing (81, 82) and an eccentric unit (83, 84) which rotatably surrounds the profile guide housing (81, 82) and on which the roller(s) and/or roll(s) (86), which is/are rotatably mounted independently of the accentric unit (83, 84), are disposed.

8. Device according to Claim 7, **characterised in that** the roller(s) and/or roll(s) (86) can be adjusted in its/their association with the profile guide housing (81, 82) independently of the eccentric unit (83, 84)

9. Device according to Claim 7 or 8, **characterised in that** the eccentric unit is formed from a first and a second tube (83, 84), wherein, viewed in cross section, the tubes (83, 84) are disposed one above the other and can be rotated relative to one another and, viewed over the circumference, the tubes (83, 84) have different wall thicknesses.

10. Device according to Claim 9, **characterised in that** the circular tubes (83, 84) can be fixed in any rotational position.

11. Device according to any one of Claims 5 to 10, **characterised in that** the roller(s) and/or roll(s) (86; 106) can be adjusted in their association with the profile guide housing (81, 82, 101) by way of one or a plurality of wedge rod(s) (89) or one or a plurality of cone sleeve(s) (107).

12. Device according to any one of Claims 1 to 11, **characterised in that** the roller(s) and/or roll(s) (27, 37, 86, 106, 116) are disposed so that they can rotate about the profile (22, 32, 72, 102, 112) which is to be bent.

13. Device according to any one of Claims 7 to 12, **characterised in that** the eccentric unit (83, 84) can be adjusted hydraulically, pneumatically or by way of a mechanical gear unit.

## Revendications

1. Dispositif pour cintrer des profilés (22, 32, 72, 102, 112) dotés d'une paroi de profilé présentant des zones de section transversale de paroi situées à des distances variables de l'axe de la courbure, qui comprend un outil de cintrage avec au moins un élément de pression (27, 37, 86, 106, 116) et au moins un élément de contre-pression (23, 33, 73, 103, 113) associé à un élément de pression, au moins un élément de pression (27, 37, 86, 106, 116) et au moins un élément de contre-pression (23, 33, 73, 103, 113) associé à celui-ci étant mobiles l'un par rapport à l'autre dans une direction de section transversale associée à la section transversale de la paroi de profilé et étant positionnés l'un par rapport à l'autre en laissant une fente dont la largeur, tout au moins dans une zone de section transversale qui est associée à une zone de section transversale de la paroi de profilé située à l'extérieur par rapport à l'axe de la courbure, est plus petite que la zone de section transversale de paroi associée du profilé (22, 32, 72, 102, 112) à cintrer, lequel peut être transporté à travers la fente, tout en écrasant et en étirant dans la direction longitudinal du profilé la zone de section transversale de la paroi de profilé qui est située à l'extérieur par rapport à l'axe de la courbure, sachant qu'une zone de section transversale de la paroi de profilé située à l'intérieur par rapport à l'axe de la courbure demeure non sollicitée dans la direction de section transversale ou est sollicitée des deux côtes en étant écrasée et étirée dans la direction longitudinale dans une moindre mesure que la zone de section transversale de la paroi de profilé située à l'extérieur, **caractérisé en ce que** l'élément ou les éléments de pression sont réalisés sous forme de galet(s) et/ou de cylindre(s) (27, 37, 86, 106, 116), et **en ce qu'**un mandrin (23, 33, 73, 103, 113) est prévu en tant qu'élément de contre-pression, qui peut être appliqué contre la face interne de la paroi de profilé.

2. Dispositif selon la revendication 1, **caractérisé en ce que** la taille et la forme de section transversale de la fente sont réglables.

3. Dispositif selon la revendication 1 ou 2, **caractérisé en ce que** le profilé (22, 32, 72, 102, 112) est poussé et/ou tiré à travers la fente.

4. Dispositif selon l'une des revendications 1 à 3, **caractérisé en ce que** le galet, cylindre ou plusieurs galets, cylindres (27, 37, 86, 106, 116) sont montés de manière rotative parallèlement à l'étendue axiale du profilé (22, 32, 72, 102, 112) ou avec un axe de rotation s'étendant transversalement par rapport à l'étendue axiale du profilé (22, 32, 72, 102,112).

5. Dispositif selon la revendication 4, **caractérisé en ce que** le(s) galet(s) et/ou cylindre(s) (27, 37, 86, 106, 116) et/ou le mandrin (23, 33, 73, 103, 113) peuvent être soumis à des pressions qui varient sur leur étendue orientée transversalement par rapport à l'étendue axiale du profilé (22, 32, 72, 102, 112),

6. Dispositif selon l'une des revendications 1 à 5, **caractérisé en ce que**, durant une opération de cintrage, le profilé (72) est maintenu fixement par des moyens de fixation tels qu'un mandrin de serrage (79), est mobile axialement et/ou peut tourner autour d'un axe du profilé (72).

7. Dispositif selon l'une des revendications 1 à 6, **caractérisé en ce que** le dispositif de cintrage présente un boîtier de guidage de profilé fixe (81, 82) et une unité à excentrique (83, 84) entourant de façon rotative le boîtier de guidage de profilé (81, 82), unité sur laquelle le ou les galet(s) et/ou le ou les cylindre(s) (86) sont disposés en étant montés de façon rotative indépendamment de l'unité à excentrique (83, 84).

8. Dispositif selon la revendication 7, **caractérisé en ce que** le positionnement du ou des galet(s) et/ou du ou des cylindre(s) (86) par rapport au boîtier de guidage de profilé (81, 82) est réglable, indépendamment de l'unité à excentrique (83, 84).

9. Dispositif selon la revendication 7 ou 8, **caractérisé en ce que** l'unité à excentrique est constituée d'un premier et d'un second tube (83, 84), les tubes (83, 84) vus en coupe transversale étant disposés l'un au-dessus de l'autre et prouvant être tournés l'un par rapport à l'autre, et les tubes (83, 84) présentant, au niveau du pourtour, des épaisseurs de paroi différentes.

10. Dispositif selon la revendication 9, **caractérisé en ce que** les tubes circulaires (83, 84) peuvent être immobilisés dans chaque position en rotation.

11. Dispositif selon l'une des revendications 5 à 10, **caractérisé en ce que** le ou les galet(s) et/ou le ou les cylindre(s) (86, 106) peuvent être positionnés de différentes manières par rapport au boîtier de guidage de profilé (81, 82, 101) par le biais d'une ou de plusieurs crémaillères tangentielles (89) ou d'une ou de plusieurs douilles coniques (107).

12. Dispositif selon l'une des revendications 1 à 11, **caractérisé en ce que** le ou les galet(s) et/ou le ou les cylindre(s) (27, 37, 86, 106, 116) sont disposés de manière à pouvoir tourner autour du profilé à cintrer (22, 32, 72, 102, 112).

13. Dispositif selon l'une des revendications 7 à 12, **caractérisé en ce que** l'unité à excentrique (83, 84) peut être déplacée par voie hydraulique, pneumatique ou par le biais d'une transmission mécanique.
